# FASCICULE DE BREVET EUROPEEN

(11) **EP 0 525 268 B1**
(45) Date de publication et mention de la délivrance du brevet: **14.06.1995**
(21) Numéro de dépôt: 91402754.5
(22) Date de dépôt: 15.10.1991
(51) Int. Cl.: E05C 17/20

(54) **Tirant pour dispositif d'arrêt de porte de type frottant et dispositif d'arrêt de porte comportant ce tirant**
Türhaltestange für Reibungstürfeststeller und Türfeststeller mit solcher Türhaltestange
Arm for friction type door check and door check including such arm

(30) Priorité: 15.07.1991 FR 9108882
(43) Date de publication de la demande: 03.02.1993
(73) Titulaire: SOCIETE FINANCIERE D'ETUDE ET DE DEVELOPPEMENT INDUSTRIEL ET TECHNOLOGIQUE, 78140 Velizy Villacoublay (FR)
(72) Inventeur: Corley, Graham, F-94160 St Mandé (FR); Favre, Gérard, F-78190 Trappes (FR); Saurat, Jean-Marc, F-93100 Montreuil (FR)
(74) Mandataire: Schrimpf, Robert

(56) Documents cités:
- DE-A- 3 515 883
- FR-A- 1 143 995
- FR-A- 1 414 880
- GB-A- 2 229 668
- US-A- 2 321 409

## Description

L'invention concerne un dispositif d'arrêt frottant de porte notamment pour une porte de véhicule.

On connaît des dispositifs d'arrêt de porte de type frottant essentiellement constitués d'un tirant dont une extrémité est apte à être articulée à la porte et dont l'autre extrémité est libre, et d'un boîtier, fixé au bâti de la porte, qui contient des corps de friction disposés dans le boîtier de part et d'autre d'un passage qui traverse le boîtier et dans lequel peut glisser le tirant, ces corps de friction étant pressés contre le tirant par des moyens élastiques, et le tirant présentant des bossages latéraux qui, en coopérant avec les corps de friction, déterminent des positions d'arrêt du tirant et, par conséquent, des positions d'arrêt de la porte. Un tel dispositif est décrit par exemple dans le brevet FR-A 1 143 995.

On connaît par le document GB-A-2 229 668 un dispositif d'arrêt frottant de porte, notamment pour une porte de véhicule, qui comporte un tirant longitudinal avec des faces planes et un boîtier qui constitue une chambre contenant des corps de friction disposés de part et d'autre d'un passage qui traverse le boîtier et dans lequel peut glisser le tirant, ces corps de friction étant pressés contre le tirant par des moyens élastiques situés dans la chambre. Dans ce document, le tirant est constitué par un insert métallique longitudinal et plat dont les grandes faces sont recouvertes d'un revêtement en matière polymère dont l'epaisseur est variable pour former des bossages sur les faces planes du tirant, ces bossages étant aptes à déterminer des positions d'arrêt du tirant, les corps de pression sont constitués par des roulements et les moyens élastiques sont constitués par des ressorts. Un tel dispositif est de construction complexe et de fonctionnement bruyant.

La présente invention a pour objet d'améliorer un tel dispositif, notamment pour le rendre moins bruyant, moins sensible à l'usure et tel que l'usure ne constitue pas un risque de corrosion.

La présente invention y parvient grâce aux caractéristiques énoncées dans la revendication 1.

On décrira ci-après un exemple d'un dispositif d'arrêt de porte conforme à l'invention, en référence aux figures du dessin joint, et la description et les figures feront apparaître d'autres particularités de l'invention.

Sur les figures :
- la figure 1 est une coupe longitudinale du dispositif selon le plan I-I de la figure 2 ;
- la figure 2 est une coupe suivant le plan II-II de la figure 1 ;
- la figure 3 est une perspective éclatée du dispositif ;
- la figure 4 est un schéma d'un exemple d'implantation du dispositif, et
- la figure 5 est un schéma montrant différentes positions du tirant au cours du fonctionnement du dispositif.

Le dispositif d'arrêt de porte représenté sur les figures 1 à 3 est constitué d'un tirant T et d'un boîtier B.

Le tirant T est constitué d'un plat longitudinal en acier 1 d'épaisseur constante dont les deux grandes faces 2,2' opposées sont recouvertes d'un revêtement en matière polymère, de préférence en une matière polyamide. L'épaisseur du revêtement est variable ; cette variation d'épaisseur détermine des bossages 3,3' répartis sur la longueur du tirant T, de façon connue en soi. Les petits côtés du tirant T sont de préférence également enrobés de la matière polymère.

A une extrémité, le tirant T comporte un orifice 4 pour son montage sur le bâti d'une porte (ou sur la porte) et, à son autre extrémité, le tirant T comporte un ensemble de butée constitué par exemple d'un amortisseur élastique 5 et renfort métallique 6 qui sont enfilés sur le tirant T et maintenus par une clavette 7 passant dans un orifice 8 du tirant.

Le boîtier B est constitué d'un fond 9 et d'un couvercle 10 qui comporte des orifices 11 coopérant pour le passage de vis 12 servant à fixer le boîtier à la porte (ou au bâti de la porte). Le fond 9 et le couvercle 10 coopèrent pour déterminer une chambre interne et sont munis de deux lumières en vis-a-vis 13,14 aptes à laisser passer le tirant T qui peut ainsi traverser la chambre.

Dans la chambre, est contenu un corps 15 en matière élastomère constitué de deux masses 16,17 de forme générale parallélépipédique en vis-à-vis réunies par des ligaments 18 qui déterminent entre eux et entre les deux masses 16,17 un espace suffisant pour loger deux secteurs métalliques 19,20 et pour laisser passer entre les secteurs le tirant T introduit dans les lumières 13,14.

Le volume et la conformation de la chambre sont étudiés en rapport avec la conformation des masses 16,17 et des secteurs 19,20 pour que les secteurs soient en permanence appliqués avec pression contre les grandes faces du tirant et que le corps 15 puisse se déformer élastiquement au passage des bossages du tirant sans être jamais comprimé contre les surfaces du boîtier B qui sont perpendiculaires aux grandes faces 2,2' du tirant T.

Dans une solution préférée, les masses 16,17 ont une base rectangulaire ou carrée et un sommet tronc-pyramidal et les faces des secteurs 19,20 qui sont au contact du tirant T ont des formes convexes adaptées au profil du tirant T.

Les faces des masses 16,17 qui sont parallèles au sens de glissement du tirant T comportent de préférence des parties en creux et des parties en relief (par exemple des stries).

Les bossages 3,3' du tirant T ont des pentes dont les inclinaisons sont choisies différentes selon les efforts de frottement souhaités.

Durant l'ouverture ou la fermeture de la porte, le tirant T se déplace dans le boîtier B entre les deux secteurs 19,20. Les deux secteurs 19,20, en contact permanent avec le tirant T, subissent les variations d'épaisseurs du tirant T (bossages) comprimant les masses 16,17 élastomères contre le boîtier B. Les efforts les plus importants ont lieu lors du passage des bossages 3,3' contre les secteurs 19,20.

L'usure entre les secteurs 19,20 et le tirant T est subie essentiellement par le tirant T. Les pièces métalliques du boitier B (boîtier-couvercle et secteurs) ne subissent pas de corrosion car le boîtier B et le couvercle 10 ne subissent aucun frottement, donc conservent leur revêtement de protection, et les secteurs 19,20 ne sont pas usés par le tirant T. Du fait de l'absence de contact métal-métal, le dispositif ne génère aucun bruit de fonctionnement.

La figure 5 illustre le fonctionnement (en soi connu) du dispositif qui permet de maintenir la porte en position fermée (I), en position d'ouverture moyenne (II) et en position d'ouverture maximale (III).

## Revendications

1. Dispositif d'arrêt frottant de porte, notamment pour une porte de véhicule, qui comporte un tirant (T) longitudinal avec des faces planes et un boîtier (B) qui constitue une chambre contenant des corps de friction disposés de part et d'autre d'un passage qui traverse le boîtier (B) et dans lequel peut glisser le tirant (T), ces corps de friction étant pressés contre le tirant (T) par des moyens élastiques situés dans la chambre, ledit tirant étant constitué par un insert métallique longitudinal et plat (1) dont les grandes faces (2,2') sont recouvertes d'un revêtement en matière polymère dont l'épaisseur est variable pour former des bossages (3, 3') sur les faces planes du tirant (T), ces bossages (3,3') étant aptes à déterminer des positions d'arrêt du tirant (T), caractérisé en ce que les moyens élastiques sont constitués par un corps (15) en matière élastomère formé de deux masses (16,17) de forme générale parallélépipédique réunies par des ligaments (18) qui déterminent entre eux et entre les deux masses (16,17) un espace suffisant pour loger deux secteurs (19,20) métalliques constituant les corps de friction et pressant entre eux les grandes faces (2,2') du tirant sous l'effet élastique obtenu par la compression des masses (16, 17) contre le boîter (B), de sorte que d'une part le dispositif présente un fonctionnement silencieux du fait de l'absence de contact métal-métal, et que d'autre part l'usure entre les secteurs et le tirant est subie essentiellement par ce dernier.

2. Dispositif selon la revendication 1, caractérisé en ce que le volume et la conformation de la chambre sont étudiés en rapport avec la conformation des masses (16, 17) et des secteurs (19, 20) pour que les secteurs (19, 20) soient en permanence appliqués avec pression contre les grandes faces (2,2') du tirant (T) et que le corps (15) puisse se déformer élastiquement au passage des bossages (3,3') du tirant (T) sans être jamais comprimé contre les surfaces du boîter (B) qui sont perpendiculaires aux grandes faces du tirant (T).

3. Dispositif selon la revendication 2, caractérisé en ce que les masses (16, 17) ont une base rectangulaire ou carrée et un sommet tronc-pyramidal et en ce que les faces des secteurs qui sont au contact du tirant (T) ont des formes convexes adaptées au profil du tirant (T).

4. Dispositif selon l'une des revendications 1 à 3, caractérisé en ce que les faces des masses (16, 17) qui sont parallèles au sens de glissement du tirant (T) comportent des parties en creux et des parties en relief.

5. Dispositif selon l'une des revendications 1 à 4, caractérisé en ce que les petits côtés du tirant (T) sont également enrobés de matière polymère.

## Claims

1. A friction door-check, in particular for a vehicle door, the door-check comprising a longitudinal arm (T) having plane faces and a housing (B) which constitutes a chamber containing friction bodies disposed on either side of a passage passing through the housing (B) and in which the arm (T) can slide, said friction bodies being pressed against the arm (T) by resilient means situated in the chamber, said arm being constituted by a flat longitudinal metal insert (1) whose large faces (2, 2') are covered in a coating of polymer material of varying thickness to form projections (3, 3') on the plane faces of the arm (T), said projections (3, 3') being suitable for defining stop positions for the arm (T), the door-check being characterized in that the resilient means are constituted by a body (15) of elastomer material formed by two masses (16, 17) generally in the form of rectangular parallelepipeds that are interconnected by ligaments (18) which define between themselves and between the two masses (16, 17) sufficient space to receive two metal sectors (19, 20) constituting the friction bodies and between them pressing against the large faces (2, 2') of the arm under the resilient effect obtained by compression of the masses (16, 17) against the housing (B), whereby firstly the door-check is silent in operation because of the absence of any metal-on-metal contact, and secondly the wear between the sectors and the arm occurs essentially on the arm.

2. A door-check according to claim 1, characterized in that the volume and the shape of the chamber are so designed with regard to the shapes of the masses (16, 17) and of the sectors (19, 20) that the sectors (19, 20) are pressed permanently against the large faces (2, 2') of the arm (T), and the body (15) can deform elastically as the projections (3, 3') of the arm (T) go past without ever being compressed against the surfaces of the housing (B) that are perpendicular to the large faces of the arm (T).

3. A door-check according to claim 2, characterized in that the masses (16, 17) have respective rectangular or square bases associated with ends in the form of a truncated pyramids, and in that the faces of the sectors which are in contact with the arm (T) have convex shapes adapted to the profile of the arm (T).

4. A door-check according to any one of claims 1 to 3, characterized in that the faces of the masses (16, 17) which are parallel to the sliding direction of the arm (T) include portions that are hollow and portions that are in relief.

5. A door-check according to any one of claims 1 to 4, characterized in that the small sides of the arm (T) are also coated in polymer material.

## Patentansprüche

1. Reibungstürfeststeller, insbesondere für eine Fahrzeugtür, mit einer längsgerichteten, mit ebenen Flächen versehenen Stange (T) und einem Gehäuse (B), das eine Kammer bildet, in der Reibkörper beiderseits eines die Kammer durchsetzenden Durchlasses, in dem die Stange (T) verschiebbar ist, angeordnet und durch in der Kammer angeordnete elastische Mittel an die Stange (T) angepreßt sind, wobei die genannte Stange von einem längsgerichteten und flachen metallischen Kernstück (1) gebildet ist, dessen Hauptflächen (2, 2') mit einer Beschichtung aus einem Polymeren bedeckt sind, deren Dicke zur Bildung von Vorsprüngen (3, 3') auf den ebenen Flächen der Stange (T) veränderlich ist, wobei diese Vorsprünge (3, 3') Feststellpositionen der Stange (T) zu bestimmen vermögen,
dadurch gekennzeichnet, daß die elastischen Mittel von einem Körper (15) aus elastomerem Werkstoff in Form von zwei Massen (16, 17) von im wesentlichen quaderförmiger Gestalt gebildet sind, die durch Verbindungsstege (18) miteinander verbunden sind, welche zwischen sich und zwischen den beiden Massen (16, 17) genügend Raum für die Aufnahme von zwei metallischen Sektoren (19, 20) begrenzen, welche die Reibkörper bilden und sich unter der elastischen Wirkung, die sich aus dem Zusammendrücken der Massen (16, 17) gegen das Gehäuse (B) ergibt, an die zwischen ihnen liegenden Hauptflächen (2, 2') der Stange anpressen, derart, daß der Feststeller einerseits wegen fehlender Metall-Metall-Berührung geräuscharm arbeitet und andererseits die Abnutzung zwischen den Sektoren und der Stange im wesentlichen an der Stange auftritt.

2. Feststeller nach Anspruch 1,
dadurch gekennzeichnet, daß das Volumen und die Form der Kammer mit Bezug auf die Gestalt der Massen (16, 17) und der Sektoren (19, 20) so ausgelegt ist, daß die Sektoren (19, 20) permanent an die Hauptflächen (2, 2') der Stange (T) angepreßt sind und der Körper (15) sich beim Durchgang der Vorsprünge (3, 3') der Stange (T) elastisch verformen kann, ohne jemals gegen die zu den Hauptflächen der Stange (T) rechtwinkligen Flächen des Gehäuses (B) zusammengedrückt zu werden.

3. Feststeller nach Anspruch 2,
dadurch gekennzeichnet, daß die Massen (16, 17) eine rechteckige oder quadratische Basis und einen pyramidenstumpfförmigen Scheitel aufweisen, und daß die an der Stange (T) anliegenden Flächen der Sektoren von an das Profil der Stange (T) angepaßter konvexer Gestalt sind.

4. Feststeller nach einem der Ansprüche 1 bis 3,
dadurch gekennzeichnet, daß die zur Verschieberichtung der Stange (T) parallelen Flächen der Massen (16, 17) vertiefte und erhabene Abschnitte aufweisen.

5. Feststeller nach einem der Ansprüche 1 bis 4,
dadurch gekennzeichnet, daß die Schmalseiten der Stange (T) ebenfalls mit polymerem Material beschichtet sind.
